# DEMANDE DE BREVET EUROPEEN

(11) **EP 0 066 565 A2**
(43) Date de publication de la demande: **08.12.1982**
(21) Numéro de dépôt: 82870024.5
(22) Date de dépôt: 18.05.1982
(51) Int. Cl.: A45F 5/00

(54) **Porte-objet universel**

(30) Priorité: 19.05.1981 BE 204826
(71) Demandeur: D'Angelo, Giuseppe, B-4000 Liège (BE); Livecchi, Giuseppe, B-4000 Liège (BE)
(72) Inventeur: D'Angelo, Giuseppe, B-4000 Liège (BE); Livecchi, Giuseppe, B-4000 Liège (BE)
(74) Mandataire: Vanderperre, Robert

(57) **Abrégé**

Un corps (1) ayant un profil en forme de pince est constitué de deux plats (11, 12) reliés entre eux par une bande rigide pliée formant ressort (13), la face intérieure d'un des plats (12) portant un bloc (2) en matière compressible. Les extrémités des deux plats présentent des moyens d'accrochage (3, 4) conçus pour maintenir lesdites extrémités des plats en position rapprochée en sorte de comprimer légèrement une partie du bloc de matière compressible. Le dos du corps est pourvu d'une patte (7) conçue pour la fixation à une ceinture ou un bouton de chemise.

## Description

La présente invention concerne un porte-objet universel spécialement conçu pour retenir un objet quelconque présentant un élément allongé, par exemple une paire de lunettes ou un stylo à bille.

Le but recherché par l'invention est d'apporter une solution permettant d'éviter d'être encombré par une paire de lunettes, un stylo à bille ou d'autres objets dans certaines situations : sur la plage, en promenade, à bicyclette, en voitures et autres.

Ce but est atteint par le porte-objet selon l'invention qui comprend un corps ayant un profil en forme de pince, ce corps étant constitué de deux plats reliés entre eux par une bande rigide pliée formant ressort, la face intérieure d'un des plats portant un bloc en matière compressible ayant une densité choisie pour lui conférer des propriétés de compressibilité et d'élasticité, les extrémités des deux plats présentant des moyens d'accrochage conçus pour maintenir lesdites extrémités des plats en position rapprochée en sorte de comprimer'légèrement une partie du bloc de matière compressible. La face extérieure d'un des plats est pourvue d'un moyen de fixation à un objet étranger.

Dans une forme de réalisation avantageuse, le moyen de fixation consiste en une patte servant de glissière, de préférence pourvue d'une fente. Selon un mode d'exécution préféré, le corps du porte-objet et le moyen de fixation sont réalisés d'une pièce en matière moulée.

L'invention est exposée plus en détail dans ce qui suit en référence aux dessins ci-annexés qui illustrent une forme de réalisation à titre d'exemple nullement limitatif :
la fig. 1 est une vue en perspective du porte-objet selon l'invention en position ouverte;
la fig. 2 montre le porte-objet de la fig. 1, vu de côté, en position fermée; ,
la fig. 3 montre le dos du porte-objet de la fig. 1;
la fig. 4 montre le porte-objet de la fig. 1 dans lequel est placée une, paire de lunettes.

Le dispositif consiste en un corps 1 ayant un profil général en forme de pince. Ce corps 1 présente deux plats 11 et 12 reliés entre eux par une bande rigide pliée 13 formant ressort. Un des plats 12 porte un bloc de matière compressible 2 (fig. 1). La matière utilisée pour le bloc 2 doit avoir une densité choisie pour que le bloc se déforme par compression tout en ayant une certaine élasticité. Le bloc 2 est par exemple constitué de nylon qui ne réagit pas aux rayons ultra-violets.

Les extrémités des plats 11 et 12 sont munies de moyens d'accrochage 3 et 4 conçus pour retenir lesdites extrémités en position rapprochée (figure 2). Dans l'exemple illustré, les moyens d'accrochage consistent en deux ergots 3 disposés en saillie sur l'extrémité du plat 11 et en une languette 4 formée à l'extrémité du plat 12 en sorte de pouvoir s'adapter entre et être retenue par les ergots 3. La hauteur des ergots 3 est choisie en sorte que lorsque la languette 4 est retenue par ces ergots 3 (fig. 2), une partie au moins du bloc 2 se trouve légèrement comprimé.

Le dispositif se complète de moyens de suspension. Comme le montre la fig. 3, le plat 11 présente deux trous 5 dans lesquels est enfilé un cordon 6 pour la suspension au cou par exemple. Le dos du porte-objet c'est-à-dire la face extérieure du plat 11 est munie d'une patte de fixation 7. Cette patte 7 est avantageusement formée avec une fente 8 et les deux ailes 71 et 72 sont avantageusement profilées en sorte d'être plus minces le long de la fente 8 que le long de leur bord extérieur 73. La patte de fixation 7 sert de glissière pour la suspension du dispositif à une ceinture et la fente 8 permet la suspension à un bouton de chemise : le bouton se glisse entre le dos du plat 11 et la patte 7, le fil de retenue du bouton s'insérant le long de la fente 8.

Dans un mode d'exécution préféré, le corps 1 avec les moyens d'accrochage 3 et 4 et le moyen de fixation 7 sont réalisés d'une pièce en matière moulée, par exemple du PVC cellulaire souple ayant une densité de 125 kg/m³.

La fig. 4 montre le porte-objet selon l'invention dans lequel est placée une paire de lunettes par exemple. On dispose les branches des lunettes entre le bloc de mesure 2 et le plat 11 du corps en position ouverte et on accroche la patte 4 entre les ergots 3 : les lunettes sont ainsi retenues et l'ensemble peut être suspendu au cou au moyen du cordon 6, accroché à la ceinture au moyen de la patte 7 ou accroché à un bouton de chemise au moyen de la fente 8 ménagée dans la patte 7. D'autres objets (stylo à bille ou autres) peuvent être portés d' une façon semblable. Il est bien entendu que des variations peuvent être apportéespar l'homme de l'art sans s'écarter de la portée de l'invention.

## Revendications

1. Porte-objet universel, caractérisé en ce qu'il comprend un corps (1) ayant un profil en forme de pince, ce corps étant constitué de deux plats (11,12) reliés entre eux par une bande rigide pliée formant ressort (13), la face intérieure d'un des plats (12) portant un bloc (2) en matière compressible ayant une densité choisie pour lui conférer des propriétés de compressibilité et d' élasticité, les extrémités des deux plats présentant des moyens d'accrochage (3,4) conçus,pour maintenir lesdites extrémités des plats en position rapprochée en sorte de comprimer légèrement une partie du bloc de matière compressible (2).

2. Porte-objet universel selon la revendication 1, caractérisé en ce que la face extérieure d'un des plats (11) est pourvue d'un moyen de fixation à un objet étranger (7).

3. Porte-objet universel selon la revendication 2, caractérisé en ce que le moyen de fixation (7) consiste en une patte servant de glissière.

4. Porte-objet universel selon la revendication 3, caractérisé en ce que la patte de fixation (7) est pourvue d'une fente (8).

5. Porte-objet universel selon la revendication 4, caractérisé en ce que les deux ailes (71,72) de la patte de fixation sont profilées en sorte d'être plus minces le long de la fente (8) que le long de leur bord extérieur (73).

6. Porte-objet universel selon l'une quelconque des revendications précédentes, caractérisé en ce que le corps (1) avec les moyens d'accrochage (3,4) et le moyen de fixation (7) sont réalisés d'une pièce en matière moulée.
